# EUROPÄISCHE PATENTANMELDUNG

(11) **EP 4 659 862 A1**
(43) Veröffentlichungstag der Anmeldung: **10.12.2025**
(21) Anmeldenummer: 25179901.1
(22) Anmeldetag: 30.05.2025
(51) Int. Cl.: B02C 17/18

(54) **SYSTEMANORDNUNG UND VERFAHREN ZUR VERMAHLUNG VON AUSGANGSSTOFFEN**

(30) Priorität: 06.06.2024 DE 102024115762
(71) Anmelder: NETZSCH Trockenmahltechnik GmbH, 95100 Selb (DE)
(72) Erfinder: ROSEN, Robert, 86399 Bobingen (DE); KOLB, Gerhard, 95111 Rehau (DE); BARTH, Christof, 95100 Selb (DE); COSTA, Xavier, 08172 Sant Cugat del Vallès (ES); MARTIN, Evaldo, 08185 Llica de Vall (ES)
(74) Vertreter: Isarpatent

(57) **Zusammenfassung**

Die vorliegende Erfindung betrifft eine Systemanordnung (1) zur Vermahlung von Ausgangsstoffen. Solch eine Systemanordnung (1) umfasst dabei eine Rührwerkskugelmühle (3) mit Befüllungssystem (2) für zu zermahlende Ausgangsstoffe und einen mit der Rührwerkskugelmühle (3) gekoppelten Abweiseradsichter (4). Sowohl das Befüllungssystem (2) als auch der Abweiseradsichter (4) sind dabei im Wesentlichen horizontal in Bezug auf eine Längsausrichtung der Rührwerkskugelmühle (3) angeordnet. Zudem wird ein Verfahren zur Vermahlung von Ausgangsstoffen gezeigt.

## Beschreibung

### TECHNISCHES GEBIET DER ERFINDUNG

Die vorliegende Erfindung betrifft eine Systemanordnung zur Vermahlung von Ausgangsstoffen sowie ein zugehöriges Verfahren.

### ALLGEMEINER STAND DER TECHNIK

Das Zerkleinern beziehungsweise Vermahlen von Ausgangsstoffen, um die somit aufbereiteten Ausgangsstoffe anschließend für die Herstellung von Produkten einzusetzen, bedingt den Einsatz von Maschinen.

Neben der für den Mahlvorgang einzuplanenden Zeit sind neben Energie auch weitere Arbeitsressourcen, wie etwa Fachpersonal und Arbeitsflächen, nötig, um qualitativ anspruchsvolle Ergebnisse zu erzielen.

Ein Beispiel aus der Fertigungsindustrie von Folien, besteht in der Vermahlung von Füllstoffen, welche anschließend etwa für die Herstellung von wasserdampfdurchlässigen Folien eingesetzt werden. Wasserdampfdurchlässige Folien werden beispielsweise für Windeln und andere Flüssigkeit aufnehmende Produkte im Bereich der Körperhygiene oder auch im Bauwesen benötigt.

Wasserdampfdurchlässige Folien können etwa als atmungsaktive Kunststofffolien vorgesehen sein, wobei ein Einsatz außer in Windeln auch in Binden-Produkten oder etwa in Verpackungsfolien vorstellbar ist.

Gängige Füllstoffe für die zuvor geschilderten Einsatzbereiche basieren in der Regel auf Formen von Calciumcarbonat mit einer Kornverteilung von 4 - 6 % < 0,4 µm, 50 % bis 80 % < 2 µm und 98 % < 4 µm.

Solch ein Füllstoff wird etwa in einen Masterbatch des Kunststoffs (PE / PP Folien) hinzugefügt, um letztendlich dann die Folie zu erstellen. Angestrebt wird dabei eine steile Kornverteilung mit geringem Anteil im Submikronbereich unterhalb von 0,4 µm. Der niedrige Anteil im Submikronbereich verringert die Viskosität im Extruder und minimiert den Bedarf an Coatierungs-Mitteln. Zudem verbessert der Füllstoff mit der Kornverteilung von 4 - 6 % < 0,4 µm, 50 % bis 80 % < 2 µm und 98 % < 4 µm die Permeabilität der Kunststofffolie. Dadurch wird die Folie für ein Gas, wie zum Beispiel Luft, durchströmbar.

Zur Verbesserung und Homogenisierung des Füllstoffs beim Extrudieren für die Herstellung des Masterbatches, wird der Füllstoff beziehungsweise das fertig gemahlene Füllstoffpulver in der Regel mit Stearinsäure behandelt. Dieser Vorgang wird als Coateriung bezeichnet.

Aus dem Stand der Technik sind bereits Verfahren bekannt, welche zunächst die Erstellung eines Vorprodukts vorsehen, welches etwa auf Walzenschüsselmühlen, Pendelrollenmühlen oder auch auf Prallmühlen hergestellt wird.

Solch ein Vorprodukt kann dabei eine Kornverteilung von < 75 µm mit wenig Feinstanteil < 2 µm aufweisen. Dieses Vorprodukt wird anschließend auf nass betriebenen Rührwerkskugelmühlen aufgegeben, wobei eine vertikale Befüllung vorgesehen wird.

Eine Konzentration wird dabei auf einen Maximalwert von 30 - 35 m-% eingestellt. Die Rührwerkskugelmühle wird beispielsweise so betrieben, sodass die oben beschriebene Kornverteilung eingehalten wird.

Zur weiteren Verwendung muss dieses Produkt entwässert, getrocknet, coatiert und anschließend desagglomeriert werden. Ein weitere Schritt mittels Sichtung wird in den meisten Fällen noch nachgeschaltet, um harte eventuell entstandene Agglomerate abzutrennen. Danach muss dieses Material in einem weiteren Schritt coatiert werden.

Dieser Prozess ist komplex und benötigt sehr viel Energie in verschiedenster Form. Die spezifische Prozessenergie aus Vormahlung, Mahlen und Trocknen liegt je nach eingesetztem Calciumcarbonat-Typ (Aragonit, Kalkstein, Marmor, Kalzit oder ähnlichem) in einem Bereich von bis zu 1.000 kWh/t.

### KURZDARSTELLUNG DER ERFINDUNG

Vor diesem Hintergrund liegt der vorliegenden Erfindung die Aufgabe zugrunde, eine Systemanordnung hervorzubringen, mit welcher ein energieeffizienter Mahlvorgang möglich ist.

Diese Aufgabe wird gelöst durch eine Systemanordnung mit den Merkmalen des Patentanspruchs 1 sowie durch ein Verfahren mit den Merkmalen des Patentanspruchs 7.

Dementsprechend ist eine Systemanordnung zur Vermahlung von Ausgangsstoffen vorgesehen. Solch eine Systemanordnung umfasst eine Rührwerkskugelmühle mit Befüllungssystem für zu zermahlende Ausgangsstoffe und einen mit der Rührwerkskugelmühle gekoppelten Abweiseradsichter.

Sowohl das Befüllungssystem als auch der Abweiseradsichter sind dabei im Wesentlichen horizontal in Bezug auf eine Längsausrichtung der Rührwerkskugelmühle angeordnet. Eine im Wesentlichen horizontale Ausrichtung lässt gewisse Freiheitsgrade zu, sodass eine leicht versetzte Lage zur Längsrichtung als akzeptabel für einen stabil zu erreichenden Produktionsprozess anzusehen ist. So kann etwa eine Abweichung mit einem Winkel von bis zu 20° in Bezug auf eine Längsrichtung als akzeptabel anzusehen sein.

Eine Abweichung mit einem Winkel von bis zu 20°, beispielsweise in einem Intervall von 5° bis 20°, vorzugsweise von 10° bis 20°, vorzugsweise von 15° bis 20°, hat den Vorteil, dass somit eine besonders flexible Systemanordnung bereitstellbar ist, da eine solche Anordnung mit einer Vielzahl von möglichen Zusatzbauteilen zuverlässig kombiniert werden kann. Dies hat insbesondere bei der Instandhaltung seine Vorteile und kann sich mitunter auf eine günstigere Kosten/Nutzen-Bilanz in diesem Bereich während der Nutzungsphase positiv auswirken.

Des Weiteren ist ein entsprechendes Verfahren zur Vermahlung von Ausgangsstoffen vorgesehen. Solch ein Verfahren umfasst dabei die folgenden Schritt: Bereitstellen und Betreiben einer Rührwerkskugelmühle mit Befüllungssystem; Bereitstellen und Betreiben eines mit der Rührwerkskugelmühle gekoppelten Abweiseradsichters, wobei sowohl das Befüllungssystem als auch der Abweiseradsichter im Wesentlichen horizontal in Bezug auf eine Längsausrichtung der Rührwerkskugelmühle angeordnet und betrieben werden.

Eine der Erfindung zugrunde liegende Idee besteht darin, eine gleichmäßige und kontinuierliche Zufuhr von sowohl frischen Ausgangsstoffen als auch von Ausgangsstoffen, die noch nicht in der gewünschten Form vermahlen sind, zu der vorgestellten Systemanordnung zu gewährleisten, um somit einen besonders energieeffizienten Mahlvorgang zu fördern.

Dabei ist vorgesehen, dass die gleichmäßige Zufuhr durch eine im Wesentlichen horizontale Anordnung von Komponenten, wie Befüllungssystem und Abweiseradsichter, erreichbar ist, da somit ein Nachdrücken von großen Mengen des Ausgangsstoffs, wie es bei vertikal angeordneten System bekannt ist, vermeidbar ist. Die zu vermahlenden Ausgangsstoffe können somit mit einer mittleren Korngröße von 4 mm direkt in die Systemanordnung aufgegeben werden, sodass eine Vormahlung und insbesondere der damit verbundene Energieeinsatz entfallen können.

Gemäß eines Ausführungsbeispiels der Systemanordnung weist die Rührwerkskugelmühle Mahlkörper auf, die eine Größe von zwischen 1 und 10 mm, vorzugsweise zwischen 2 und 9 mm, vorzugsweise zwischen 3 und 8 mm, vorzugsweise zwischen 4 und 6 mm aufweisen.

Je nach gewünschtem Zustand der aufgegebenen Ausgangsstoffe kann somit mit geringem Energieeinsatz ein gewünschtes Mahlergebnis erreicht werden.

Gemäß einer Weiterbildung der Systemanordnung ist die Kopplung zwischen Rührwerkskugelmühle und Abweiseradsichter ausgelegt, einen geschlossenen Mahlsichtkreislauf bereitzustellen.

Das Mahlgut, sprich der Ausgangsstoff, kann am Austrag der Rührwerkskugelmühle in einen Abweiseradsichter transportiert werden. In dem gekoppelten Abweiseradsichter erfolgt die Abtrennung des Füllstoffes. Anschließend kann das Grobgut, beispielsweise anteilig über die Einwirkung der Schwerkraft, direkt zur Mühle gelangen und kann somit in einem geschlossenen Mahlsichtkreislauf vollständig aufgemahlen werden. Ein geschlossener Mahlsichtkreislauf ist vorteilhaft, da somit keine zusätzlichen energieintensiven Zwischenschritte im Sinne eines aufwendigen Umladens oder weitere Befüllungsschritte der Systemanordnung mit Mahlgut vorgesehen werden müssen.

Gemäß einer Weiterbildung der Systemanordnung ist die Kopplung zwischen Rührwerkskugelmühle und Abweiseradsichter zudem ausgelegt, einen pneumatisch betreibbaren Mahlsichtkreislauf bereitzustellen.

Die zuvor genannten Vorteile sind somit noch besser zu erreichen.

Gemäß eines Ausführungsbeispiels der Systemanordnung ist die Rührwerkskugelmühle ausgelegt, ausschließlich in einem trockenen Betriebszustand betreibbar zu sein.

Die aufzuwendende spezifische Energie beträgt für diesen damit möglichen trockenen Prozess < 200 kWh/t und liegt damit um ein Vielfaches unter dem bisherigen nassen Prozess. Dies liegt daran, dass somit auf eine anschließende Entwässerung und Trocknung verzichtet werden kann.

Gemäß einer Weiterbildung der Systemanordnung umfasst die Systemanordnung Mittel und ist ausgelegt, kontinuierlich eine Befüllungsmenge von zu zermahlendem Ausgangsstoff in Abhängigkeit einer Entnahmemenge von fertig gemahlenem Ausgangsstoff entgegenzunehmen.

Mit anderen Worten wird die dem Endprodukt adäquat entsprechende Materialmenge kontinuierlich in Form von Frischgut, sprich frisch zu vermahlendem Ausgangsstoff, der Mühle zugegeben. Eine somit kontinuierlich optimal bestückte Mühle kann somit besonders energieeffizient betrieben werden, da die eingesetzte Energie bestmöglich eingesetzt wird.

Gemäß einer anderen Weiterbildung der vorgestellten Erfindung ist die Systemanordnung ausgelegt, fertig vermahlenen Ausgangsstoff zumindest anteilig mit einer Kornverteilung von 4 - 6 % < 0,6 µm, vorzugsweise von < 0,4 µm, 50% - 80% < 3 µm, vorzugsweise von 2 µm, und 98 % < 5 µm, vorzugsweise von 4 µm, hervorzubringen.

Ein derartig fein vermahlenes Endprodukt eignet sich besonders vorteilhaft, um etwa bei der Herstellung von atmungsaktiven Kunststofffolien eingesetzt zu werden. Leichte Abweichungen sind dann tolerabel, solange eine steile Kornverteilung mit geringem Anteil im Submikronbereich unterhalb von 0,4 µm hervorbringbar ist.

Die vorgestellte Kombination und Ausrichtung der jeweiligen Komponenten von der erfindungsgemäßen Systemanordnung fördert besonders vorteilhaft, dass dieses Ergebnis zuverlässig und energieeffizient bewirkbar ist. Insbesondere die aufgrund der im Wesentlichen horizontalen Ausrichtung bedingte Zufuhr von zu zermahlendem Ausgangstoff in den eigentlichen Mahlprozess sorgt für eine gleichmäßige und energieeffiziente Verarbeitung.

Gemäß eines Ausführungsbeispiels des erfindungsgemäßen Verfahrens wird die Rührwerkskugelmühle mit Mahlkörpern bereitgestellt und betrieben, die eine Größe von zwischen 1 und 10 mm, vorzugsweise zwischen 2 und 9 mm, vorzugsweise zwischen 3 und 8 mm, vorzugsweise zwischen 4 und 6 mm aufweisen.

Je nach gewünschtem Zustand der aufgegebenen Ausgangsstoffe kann somit mit geringem Energieeinsatz ein gewünschtes Mahlergebnis erreicht werden.

Gemäß einer Weiterbildung des vorgestellten Verfahrens werden die Rührwerkskugelmühle und der Abweiseradsichter unter Aufrechthaltung eines geschlossenen, pneumatischen Mahlsichtkreislaufs betrieben, sodass noch nicht fertig gemahlener Ausgangsstoff bis zur endgültigen Vermahlung im Kreislauf geführt wird.

Das Mahlgut, sprich der Ausgangsstoff, kann am Austrag der Rührwerkskugelmühle in einen Abweiseradsichter transportiert werden. In dem gekoppelten Abweiseradsichter erfolgt die Abtrennung des Füllstoffes. Anschließend kann das Grobgut, beispielsweise anteilig über die Einwirkung der Schwerkraft, direkt zur Mühle gelangen und kann somit in einem geschlossenen Mahlsichtkreislauf vollständig aufgemahlen werden. Ein geschlossener Mahlsichtkreislauf ist vorteilhaft, da somit keine zusätzlichen energieintensiven Zwischenschritte im Sinne eines aufwendigen Umladens oder weitere Befüllungsschritte der Systemanordnung mit Mahlgut vorgesehen werden müssen.

Gemäß eines Ausführungsbeispiels des Verfahrens wird die Rührwerkskugelmühle ausschließlich in einem trockenen Betriebszustand betrieben.

Die aufzuwendende spezifische Energie beträgt für diesen damit möglichen trockenen Prozess < 200 kWh/t und liegt damit um ein Vielfaches unter dem bisherigen nassen Prozess. Dies liegt daran, dass somit auf eine anschließende Entwässerung und Trocknung verzichtet werden kann. Im Gegensatz zum Stand der Technik, welcher auf einen ausschließlichen nassen Prozess, sprich einer Nassvermahlung, setzt, kann somit die anschließende Trocknung des Mahlguts aufgrund der vorgestellten Trockenvermahlung entfallen, sodass ein besonders energieeffizienter Prozess durchgeführt werden kann. Ein trockener Betriebszustand bei einer Rührwerkskugelmühle wird insbesondere dadurch definiert, dass bei der Vermahlung von mineralischen Ausgangsstoffen keinerlei Flüssigkeiten zur Förderung der Vermahlung beigemengt werden.

Gemäß eines weiteren Ausführungsbeispiels des Verfahrens wird mittels des vorgestellten erfindungsgemäßen Verfahrens ein fertig vermahlener Ausgangsstoff zumindest anteilig mit einer Kornverteilung von 4 - 6 % < 0,6 µm, vorzugsweise von < 0,4 µm, 50% - 80% < 3 µm, vorzugsweise von 2 µm, und 98 % < 5 µm, vorzugsweise von 4 µm, hervorgebracht.

Ein derartig fein vermahlener Ausgangsstoff beziehungsweise vermahlenes Endprodukt eignet sich besonders vorteilhaft, um etwa bei der Herstellung von atmungsaktiven Kunststofffolien eingesetzt zu werden. Leichte Abweichungen sind dann tolerabel, solange eine steile Kornverteilung mit geringem Anteil im Submikronbereich unterhalb von 0,4 µm hervorbringbar ist.

Die in dem erfindungsgemäßen Verfahren beschriebenen und zu berücksichtigenden Kombinationen und Ausrichtungen der jeweiligen Komponenten von der Systemanordnung fördern besonders vorteilhaft, dass dieses Mahlergebnis zuverlässig und energieeffizient bewirkbar ist. Insbesondere die aufgrund der im Wesentlichen horizontalen Ausrichtung bedingte Zufuhr von zu zermahlendem Ausgangstoff in den eigentlichen Mahlprozess sorgt für eine gleichmäßige und energieeffiziente Verarbeitung.

### KURZBESCHREIBUNG DER ZEICHNUNGEN

Die Erfindung wird ausführlicher mit Verweis auf beispielhafte Ausführungsformen beschrieben, die in den beiliegenden Zeichnungen dargestellt sind.

Die beiliegenden Zeichnungen sind enthalten, um ein weiteres Verständnis dieser Erfindung zu ermöglichen und sind in diese Beschreibung einbezogen und stellen einen Teil davon dar. Die Zeichnungen illustrieren die Ausführungsformen dieser Erfindung und dienen gemeinsam mit der Beschreibung der Erklärung der Grundsätze der Erfindung.

Andere Ausführungsformen dieser Erfindung und viele der vorgesehenen Vorteile dieser Erfindung sind leicht zu verstehen, wenn sie durch Verweis auf die folgende ausführliche Beschreibung besser verständlich werden.

Die Elemente der Zeichnungen sind nicht notwendigerweise im gleichen Maßstab zueinander gezeichnet. Gleiche Bezugszeichen bezeichnen entsprechend ähnliche Teile.
- Fig. 1: eine schematische Darstellung einer Systemanordnung zur Vermahlung von Ausgangsstoffen nach einem Ausführungsbeispiel der vorliegenden Erfindung;
- Fig. 2: ein schematisches Flussdiagramm für ein Verfahren zur Vermahlung von Ausgangsstoffen nach einem Ausführungsbeispiel der vorliegenden Erfindung.

In den Figuren bezeichnen gleiche Bezugszeichen gleiche oder funktional ähnliche Bauteile, wenn nicht anders angegeben. Alle Richtungsbezeichnungen, wie "oben", "unten", "links", "rechts", "über", "unter", "horizontal", "vertikal", "hinten", "vorne" und ähnliche Begriffe werden nur zur Erklärungszwecken verwendet und sollen die Ausführungsformen nicht auf die spezifischen Anordnungen beschränken, die in den Zeichnungen dargestellt sind.

### AUSFÜHRLICHE BESCHREIBUNG VON AUSFÜHRUNGSBEISPIELEN DER ERFINDUNG

Fig. 1 zeigt eine schematische Darstellung einer Systemanordnung 1 zur Vermahlung von nicht näher gezeigten Ausgangsstoffen nach einem Ausführungsbeispiel der vorliegenden Erfindung.

Die zu zermahlenden Ausgangsstoffe, welche auch als Aufgabegut bezeichnet werden können, werden über ein schematisch dargestelltes Befüllungssystem 2 in eine ebenfalls schematisch dargestellte Rührwerkskugelmühle 3 eingebracht. Bei der gezeigten Rührwerkskugelmühle 3 handelt es sich um eine trocken betreibbare Rührwerkskugelmühle 3, welche bezogen auf ihre Längsrichtung horizontal ausgerichtet ist.

Die Rührwerkskugelmühle 3 wird trocken betrieben, wobei ein nicht näher dargestellter Mahlkörper in der Rührwerkskugelmühle 3 beispielsweise eine Größe von zwischen 1 und 10 mm, vorzugsweise zwischen 2 und 9 mm, vorzugsweise zwischen 3 und 8 mm, vorzugsweise zwischen 4 und 6 mm aufweisen kann.

Das Befüllungssystem 2 ist mit einem ersten Abschnitt A1 und einem zweiten Abschnitt A2 in Fig. 1 dargestellt. Zudem ist das Befüllungssystem 2 im Wesentlichen, mit Bezug auf eine Längsausrichtung der Rührwerkskugelmühle 3, horizontal angeordnet dargestellt. Insbesondere der zweite Abschnitt A2 ist dabei im Wesentlichen horizontal ausgerichtet dargestellt. Insofern werden die nicht näher dargestellten zu zermahlenden Ausgangsstoffe über das Befüllungssystem 2 im Wesentlichen horizontal in die Rührwerkskugelmühle 3 eingebracht.

Eine im Wesentlichen horizontale Ausrichtung lässt gewisse Freiheitsgrade zu, sodass eine leicht versetzte Lage zur Längsrichtung als akzeptabel für einen stabil zu erreichenden Produktionsprozess anzusehen ist. So kann etwa eine Abweichung mit einem Winkel von bis zu 20° in Bezug auf eine Längsrichtung als akzeptabel angesehen werden. Eine Abweichung mit einem Winkel von bis zu 20°, beispielsweise in einem Intervall von 5° bis 20°, vorzugsweise von 10° bis 20°, vorzugsweise von 15° bis 20°, hat den Vorteil, dass eine besonders flexible Systemanordnung bereitstellbar ist, da somit eine solche Anordnung mit einer Vielzahl von möglichen Zusatzbauteilen zuverlässig kombiniert werden kann. Dies hat insbesondere bei der Instandhaltung seine Vorteile und kann sich mitunter auf eine günstigere Kosten/Nutzen-Bilanz in diesem Bereich während der Nutzungsphase positiv auswirken.

Die Systemanordnung 1 ist weiter mit einem Abweiseradsichter 4 vorgesehen, welcher mit der Rührwerkskugelmühle 3 über eine erste Zuführungsleitung 5 gekoppelt dargestellt ist. Mahlgut gelangt von der Rührwerkskugelmühle 3 über diese erste Zuführungsleitung 5 zu dem Abweiseradsichter 4.

In dieser schematisch dargestellten zweidimensionalen Zeichnung ist der Abweiseradsichter 4 hinter der Rührwerkskugelmühle 3 im Wesentlichen in einer gleichen Ebene vorgesehen. Insofern ist der Abweiseradsichter 4 im Wesentlichen horizontal in Bezug auf eine Längsausrichtung der Rührwerkskugelmühle 3 angeordnet vorgesehen.

In nicht näher dargestellten Ausführungsbeispielen ist vorstellbar, dass der Abweiseradsichter 4 beispielsweise im Wesentlichen links, bezogen auf die Bildebene, von der Rührwerkskugelmühle 3 angeordnet vorgesehen ist.

Andere Anordnungen, welche im Wesentlichen eine Ausrichtung des Abweiseradsichters 4 in einer Ebene mit der Rührwerkskugelmühle 3 vorsehen, sind möglich, solange eine Rückführung von zu zermahlenden Stoffen von dem Abweiseradsichters 4 zur Rührwerkskugelmühle 3 über die dafür vorgesehenen Einfüllungsbereiche der Rührwerkskugelmühle 3 im Wesentlichen horizontal mit Bezug auf eine Längsausrichtung der Rührwerkskugelmühle 3 durchführbar sind.

Von dem Abweiseradsichter 4 führt eine zweite Zuführungsleitung 6 zurück zu der Rührwerkskugelmühle 3. In dem Abweiseradsichter 4 erfolgt die Abtrennung von fertig zermahlenem Ausgangsstoff, welches nunmehr als fertig produzierter Füllstoff über eine dritte Zuführungsleitung 7 einer Filteranlange 8 zugeführt wird. Die Filteranlange 8 ist kein Bestandteil der Systemanordnung 1 und ist hier lediglich optional vorgesehen. Über eine vierte Zuführungsleitung 9 verlässt der fertig zermahlene Ausgangsstoff als fertig hergestellter Füllstoff, welcher nunmehr auch als Feingut bezeichnet werden kann, in gefilterter Form den Produktionsprozess.

Nicht fertig gemahlener Ausgangsstoff, welcher auch als Grobgut bezeichnet werden kann, wird über die zweite Zuführungsleitung 6 zurück zu der trockenen, horizontalen Rührwerkskugelmühle 3 geführt und erneut vermahlen.

Insofern ist die mittels der ersten Zuführungsleitung 5 und der zweiten Zuführungsleitung 6 hergestellte Kopplung zwischen Rührwerkskugelmühle 3 und Abweiseradsichter 4 ausgelegt, einen geschlossenen Mahlsichtkreislauf bereitzustellen.

Insbesondere ein Zuführungsabschnitt Z der zweiten Zuführungsleitung 6 ist dabei im Wesentlichen horizontal in Bezug auf eine Längsausrichtung der Rührwerkskugelmühle 3 angeordnet dargestellt.

Insofern ist der Zuführungsabschnitt Z der zweiten Zuführungsleitung 6 parallel zu dem zweiten Abschnitt A2 des Befüllungssystems 2 dargestellt, wobei beide im Wesentlichen horizontal in Bezug auf eine Längsausrichtung der Rührwerkskugelmühle 3 ausgerichtet vorgesehen sind.

Fig. 2 zeigt ein schematisches Flussdiagramm für ein Verfahren M zur Vermahlung von Ausgangsstoffen nach einem Ausführungsbeispiel der vorliegenden Erfindung. In einem ersten Verfahrensschritt M1 wird eine Rührwerkskugelmühle 3 mit Befüllungssystem 2 bereitgestellt und betrieben. In einem zweiten Verfahrensschritt M2 wird ein mit der Rührwerkskugelmühle 3 gekoppelter Abweiseradsichter 4 bereitgestellt und betrieben, wobei sowohl das Befüllungssystem 2 als auch der Abweiseradsichter 4 im Wesentlichen horizontal in Bezug auf eine Längsausrichtung der Rührwerkskugelmühle 3 angeordnet und betrieben werden.

### Liste der Referenzzeichen

- 1: Systemanordnung
- 2: Befüllungssystem
- 3: Rührwerkskugelmühle
- 4: Abweiseradsichter
- 5: erste Zuführungsleitung
- 6: zweite Zuführungsleitung
- 7: dritte Zuführungsleitung
- 8: Filteranlange
- 9: vierte Zuführungsleitung
- A1 A2: erster Abschnitt zweiter Abschnitt
- Z: Zuführungsabschnitt

## Patentansprüche

1. Systemanordnung (1) zur Vermahlung von Ausgangsstoffen umfassend eine Rührwerkskugelmühle (3) mit Befüllungssystem (2) für zu zermahlende Ausgangsstoffe und einem mit der Rührwerkskugelmühle (3) gekoppelten Abweiseradsichter (4), wobei sowohl das Befüllungssystem (2) als auch der Abweiseradsichter (4) im Wesentlichen horizontal in Bezug auf eine Längsausrichtung der Rührwerkskugelmühle (3) angeordnet sind.

2. Systemanordnung (1) gemäß Anspruch 1, wobei Mahlkörper in der Rührwerkskugelmühle (3) eine Größe von zwischen 1 und 10 mm, vorzugsweise zwischen 2 und 9 mm, vorzugsweise zwischen 3 und 8 mm, vorzugsweise zwischen 4 und 6 mm aufweisen.

3. Systemanordnung (1) gemäß Anspruch 1 oder Anspruch 2, wobei die Kopplung zwischen Rührwerkskugelmühle (3) und Abweiseradsichter (4) ausgelegt ist, einen geschlossenen Mahlsichtkreislauf bereitzustellen.

4. Systemanordnung (1) gemäß Anspruch 3, wobei die Kopplung zwischen Rührwerkskugelmühle (3) und Abweiseradsichter (4) zudem ausgelegt ist, einen pneumatisch betreibbaren Mahlsichtkreislauf bereitzustellen.

5. Systemanordnung (1) gemäß einem der vorherigen Ansprüche, wobei die Rührwerkskugelmühle (3) ausgelegt ist, ausschließlich in einem trockenen Betriebszustand betreibbar zu sein.

6. Systemanordnung (1) gemäß einem der vorherigen Ansprüche, wobei die Systemanordnung (1) Mittel umfasst und ausgelegt ist, kontinuierlich eine Befüllungsmenge von zu zermahlendem Ausgangsstoff in Abhängigkeit einer Entnahmemenge von fertig gemahlenem Ausgangsstoff entgegenzunehmen.

7. Systemanordnung (1) gemäß einem der vorherigen Ansprüche, wobei die Systemanordnung (1) ausgelegt ist, fertig vermahlenen Ausgangsstoff zumindest anteilig mit einer Kornverteilung von 4 - 6 % < 0,6 µm, vorzugsweise von < 0,4 µm, 50% - 80% < 3 µm, vorzugsweise von 2 µm, und 98 % < 5 µm, vorzugsweise von 4 µm, hervorzubringen.

8. Verfahren zur Vermahlung von Ausgangsstoffen umfassend die folgenden Schritte:
• Bereitstellen und Betreiben einer Rührwerkskugelmühle (3) mit Befüllungssystem (2);
• Bereitstellen und Betreiben eines mit der Rührwerkskugelmühle (3) gekoppelten Abweiseradsichters (4),
wobei sowohl das Befüllungssystem (2) als auch der Abweiseradsichter (4) im Wesentlichen horizontal in Bezug auf eine Längsausrichtung der Rührwerkskugelmühle (3) angeordnet und betrieben werden.

9. Verfahren gemäß Anspruch 8, wobei die Rührwerkskugelmühle (3) mit Mahlkörpern bereitgestellt und betrieben wird, die eine Größe von zwischen 1 und 10 mm, vorzugsweise zwischen 2 und 9 mm, vorzugsweise zwischen 3 und 8 mm, vorzugsweise zwischen 4 und 6 mm aufweisen.

10. Verfahren gemäß Anspruch 8 oder Anspruch 9, wobei die Rührwerkskugelmühle (3) und der Abweiseradsichter (4) unter Aufrechthaltung eines geschlossenen, pneumatischen Mahlsichtkreislaufs betrieben werden, sodass noch nicht fertig gemahlener Ausgangsstoff bis zur endgültigen Vermahlung im Kreislauf geführt wird.

11. Verfahren gemäß einem der Ansprüche 8 bis 10, wobei die Rührwerkskugelmühle (3) ausschließlich in einem trockenen Betriebszustand betrieben wird.

12. Verfahren gemäß einem der Ansprüche 8 bis 11, wobei mittels des Verfahrens fertig vermahlener Ausgangsstoff zumindest anteilig mit einer Kornverteilung von 4 - 6 % < 0,6 µm, vorzugsweise von < 0,4 µm, 50% - 80% < 3 µm, vorzugsweise von 2 µm, und 98 % < 5 µm, vorzugsweise von 4 µm, hervorgebracht wird.
